# EUROPÄISCHE PATENTSCHRIFT

(11) **EP 4 107 332 B1**
(45) Veröffentlichungstag und Bekanntmachung des Hinweises auf die Patenterteilung: **03.09.2025**
(21) Anmeldenummer: 21703817.3
(22) Anmeldetag: 19.01.2021
(51) Int. Cl.: E01B 26/00

(54) **GLEISSICHERUNGSEINRICHTUNG**
TRACK SECURING DEVICE
DISPOSITIF DE SÉCURISATION DE VOIE

(30) Priorität: 20.02.2020 DE 102020001133
(43) Veröffentlichungstag der Anmeldung: 28.12.2022
(73) Patentinhaber: VALUWE HOLDING LTD., 6041 Larnaca (CY)
(72) Erfinder: PURLE, Uwe, 07589 Münchenbernsdorf (DE); PURLE, Rene, 07586 Caaschwitz (DE)
(74) Vertreter: Donath, Dirk
(86) Internationale Anmeldenummer: PCT/DE2021/100060
(87) Internationale Veröffentlichungsnummer: WO 2021/164809

(56) Entgegenhaltungen:
- WO-A1-2011/116431
- DE-U1- 202011 101 596

## Beschreibung

Die Erfindung betrifft eine Gleissicherungseinrichtung die bei Baustellen im Bereich des Eisenbahnverkehrs zum Einsatz kommt.

Gleissicherungseinrichtungen dienen dem Schutz der Beschäftigten, die sich im Bereich von befahrenen Gleisen bewegen und sollen ein unbeabsichtigtes Betreten des befahrenen Gleises verhindern.

Solche Gleissicherungseinrichtungen in Form fester Absperrungen sind mehrfach bekannt (wie bspw. aus DE 20 2011 101 596 U1, DE 20 2005 008 225 U1 oder DE 299 02 477 U1).

Diese Gleissicherungseinrichtungen sind im Wesentlichen dadurch gekennzeichnet, dass sie in einem bestimmten, einstellbaren Abstand zum befahrenen Gleis und mit einer bestimmten maximalen Wirkhöhe vor Beginn der Sicherungsmaßnahme montiert und nach Beendigung der Sicherungsmaßnahme demontiert werden. Bei diesen Montagearbeiten muss der Gefahrenbereich des Gleises, an welchem die Gleissicherungseinrichtung befestigt ist, betreten werden.

Die Nutzung der festen Absperrung als Sicherungsmaßnahme wird durch den Regellichtraum, dem seitlichen Gleisbereich (Gefahrenbereich) des befahrenen Gleises und zu erreichenden Mindestwirkhöhen begrenzt bzw. eingeschränkt.

Von den Berufsgenossenschaften und Bahnbetreibern wird der verstärkte Einsatz der Gleissicherungseinrichtung in Form einer festen Absperrung als risikoärmste Sicherungsmaßnahme gefordert. Ausschlusskriterien begründen sich derzeit im Wesentlichen aus der Kollision von geforderter Mindestwirkhöhe und damit verbundener Eintragungen in den Regellichtraum.

Die DE 20 2011 101 596 U1 offenbart eine Gleissicherungseinrichtung in Form einer Absperrung zur Absicherung von Gleisbaustellen im Eisenbahnverkehr, mit einer an einer Gleisschiene festklemmbaren Schienenfußbefestigung, auf die ein Ausleger geschoben wird, so dass eine Traverse ausgebildet ist, wobei der Ausleger horizontal in den Einstellungen von 1,95 m bis 2,55 m in 10 cm Schritten zur Gleismitte verstellbar und mittels fest angebauten Rastbolzen arretierbar ist.

Bei dieser Gleissicherungseinrichtung sind darüber hinaus zwei Teleskopquerholme durch zwei Verbindungsstreben und vier Schraubbolzen zu einem Absperrungsfeld verbunden, wobei das Absperrungsfeld offene Langlöcher und Schlüssellochbohrungen eingehängt und mit jeweils einem Rastbolzen je Seite gesichert wird.

Eine Teleskopierfähigkeit des Absperrungsfeldes ist hierbei stufenlos von 2,065 m bis 3,200 m möglich, wobei die Dimension des Absperrungsfeldes quer zur Gleisschiene in einer Flucht mit den Befestigungspunkten des Auslegers liegen, wobei es durch die Anordnung der Teleskopquerholme (stärkeres Ende des Teleskopquerholmes einmal rechts und einmal links) zu einer zusätzlichen Verschränkung des Absperrungsfelds kommt.

Der Nachteil dieser technischen Lösung gemäß DE 20 2011 101 596 U1 besteht darin, dass die Arretierung des fest angebauten Rastbolzens nur mit dem entsprechenden Werkzeug gelöst (entarretiert) werden kann, wobei dies durch eine Person erfolgt, die sich in den Gefahrenbereich eines befahrenen Gleises begeben muss.

WO 2011/116 431 A1 offenbart eine Leitplankenanordnung (Abstandseinrichtung) für ein Eisenbahngleis, umfassend u.a. mehrere aufrechte Pfosten, wobei jeder Pfosten Folgendes umfasst:
i) Verriegelungsmittel, die unter eine Schiene des Gleises geschoben werden können,
ii) Klemmmittel, die so ausgelegt sind, dass sie gegen einen ersten Seitenteil der Schiene einrasten und zwischen einer ersten Position, in der das Verriegelungsmittel verschiebbar unter der Schiene abnehmbar ist, und einer zweiten Position, in der das Verriegelungsmittel das Klemmmittel an der Schiene verriegelt, bewegt werden können, und
iii) Abstandsmittel, die zwischen den Klemmmitteln und den aufrechten Pfosten verbunden sind, um die aufrechten Pfosten so weit von der Schiene entfernt zu positionieren, dass verhindert wird, dass ein Eisenbahnarbeiter gefährlich nahe an die Schiene herandringt,
wobei eine oder mehrere Konsolenklammern mit einer Seite des aufrechten Pfostens verbunden sind, die am weitesten von der Eisenbahnschiene entfernt und zur Unterstützung der Schieneneinrichtung ausgebildet ist, wobei die Konsolenklammer flexible Backen zum Einrasten und Ausrasten der Schieneneinrichtung umfasst, und wobei die Abstandseinrichtung teleskopisch einrastende Abstandshalterabschnitte umfasst, die durch eine Federklammer miteinander verbunden sind, welche einen hervorstehenden Kopf aufweist, der geeignet ist, durch überlappende Öffnungen in das teleskopisch einrastende Abstandshalterabschnitte zu gehen, wobei eine Konsolenklemme mit einem Ende der Abstandseinrichtung verbunden und so ausgelegt ist, dass sie verschiebbar in den Pfosten eingreift, wobei die Konsolenklemme eine schwenkbare Verriegelung umfasst, die in einer ersten Position den aufrechten Pfosten relativ zu den Abstandsmitteln verriegeln, und in einer zweiten Position diese Verriegelung gelöst wird.

Der Nachteil vieler bisher bekannten technischen Lösungen besteht darin, dass sie nicht von einer Einzelperson ohne Zuhilfenahme von Werkzeugen durchgeführt werden können, insbesondere nicht, ohne in den Gefahrenbereich eines befahrenen Gleises zu gelangen.

Ausgehend von der technischen Lösung gemäß der Offenbarung der DE 20 2011 101 596 U1 und der WO 2011/116 431 A1 besteht die Aufgabe der vorliegenden Erfindung darin, eine Gleissicherungseinrichtung in Form einer feste Absperrung zu anzugeben, die eine segmentweise Anpassung der Wirkhöhe und des Abstandes zum befahrenen Gleisbereich im laufenden Betrieb ermöglicht, ohne dass der Gefahrenbereich dieses Gleises betreten werden muss, wobei die Anpassungsarbeiten von einer Einzelperson ohne Zuhilfenahme von Werkzeugen möglich sind und die Gleissicherungseinrichtung ergonomisch so gestaltet ist, dass sie im laufenden Betrieb auch von körperlich versehrten Personen bedient werden kann.

Diese Aufgabe wird durch die Gleissicherungseinrichtung in Form einer festen Absperrung mit den Merkmalen des Anspruchs 1 gelöst. Die weitere Ausgestaltung ist den Patentansprüchen 2 bis 6 zu entnehmen.

Die Gleissicherungseinrichtung besteht im Wesentlichen aus mindestens zwei oder auch mehreren Traversen mit ein oder mehreren Löchern zur Arretierung eines Rastbolzens, die als horizontale Ausleger rechtwinklig an einer Schiene befestigt werden und als Aufnahme vertikaler, horizontal verstellbarer, Pfosten dienen, wobei mindestens einem Absperrungsfeld vorgesehen ist, welches zwischen zwei Pfosten vertikal verstellbar befestigt wird, um eine feste Absperrung als Schutzvorrichtung am Schienenoberbau gegen das unbeabsichtigte Betreten des Gleises durch Arbeitskräfte bei Arbeiten im Bereich von Bahnanlagen bereitzustellen.

Dabei ist ein Rastbolzen zur Fixierung des Pfostens vorgesehen, welcher mittels nach außerhalb des Gefahrenbereiches des Gleises geführter mechanischer Verlängerung, bspw. in Form eines Seilzuges, fernbedienbar ist und in das oder die Löcher der Traverse einrasten und auch wieder ausgerastet werden kann.

Dabei ermöglicht die Befestigungsart der Querholme des Absperrungsfeldes und / oder des Höhenerweiterungsmodules, welches mit den Pfosten verbunden ist, mittels Axialgelenkverbindungen die punktuelle, segmentweise Verstellung der horizontalen, vertikalen und diagonalen Dimensionen der Gleissicherungseinrichtung (= transversal verstellbare Gleissicherungseinrichtung).

Das Absperrungsfeld ist hierbei in die Schlüssellochbohrungen des Pfostens höhenvariabel eingehängt und mit jeweils einem Rastbolzen je Seite gesichert.

Das Absperrungsfeld kann auch noch mit einem Höhenerweiterungsmodul ergänzt werden.

Die Erfindung wird nachfolgend an Hand einer bevorzugten Ausführungsform, weiteren Ausführungsformen und den Figuren näher erläutert. Dabei zeigt:
- Fig. 1:: eine Schnittdarstellung der Traverse mit Schienenklemmvorrichtung in einer Ebene quer zur Gleisschiene,
- Fig. 2:: eine Schnittdarstellung des Pfostens in einer Ebene quer zur Gleisschiene,
- Fig. 3:: eine Schnittdarstellung des Absperrungsfeldes längs zur Gleisschiene,
- Fig. 4:: eine Schnittdarstellung des Höhenerweiterungsmodules längs zur Gleisschiene,
- Fig. 5:: eine Schnittdarstellung der Gleissicherungseinrichtung (Feste Absperrung) mit Absperrungsfeld ohne Höhenerweiterungsmodul in einer Ebene quer zur Gleisschiene,
- Fig. 6:: eine Schnittdarstellung der Wirkhöhen-/Gefahrenbereichs-Verstellung der Gleissicherungseinrichtung (Feste Absperrung) mit Absperrungsfeld ohne Höhenerweiterungsmodul in einer Ebene quer zur Gleisschiene,
- Fig. 7:: eine Schnittdarstellung der Gleissicherungseinrichtung (Feste Absperrung) mit Absperrungsfeld mit Höhenerweiterungsmodul in einer Ebene quer zur Gleisschiene,
- Fig. 8:: eine Schnittdarstellung der Wirkhöhen-/Gefahrenbereichs-Verstellung der Gleissicherungseinrichtung (Feste Absperrung) mit Absperrungsfeld mit Höhenerweiterungsmodul in einer Ebene quer zur Gleisschiene,
- Fig. 9:: eine Schnittdarstellung des Absperrungsfeldes mit seitlichen Pfosten ohne Höhenerweiterungsmodul längs zur Gleisschiene,
- Fig. 10:: eine Schnittdarstellung der Wirkhöhen-/Feldlängen-Verstellung des Absperrungsfeldes mit seitlichen Pfosten ohne Höhenerweiterungsmodul längs zur Gleisschiene,
- Fig. 11:: Schnittdarstellung des Absperrungsfeldes mit seitlichen Pfosten mit Höhenerweiterungsmodul längs zur Gleisschiene und
- Fig. 12:: Schnittdarstellung der Wirkhöhen-/Feldlängen-Verstellung des Absperrungsfeldes mit seitlichen Pfosten mit Höhenerweiterungsmodul längs zur Gleisschiene.

Die Gleissicherungseinrichtung besteht im Wesentlichen aus mindestens zwei oder auch mehreren Traversen (16), die als horizontale Ausleger rechtwinklig an einer Schiene befestigt werden und als Aufnahme vertikaler, horizontal verstellbarer, Pfosten (18) dienen, wobei mindestens ein Absperrungsfeld (19) vorgesehen ist, welches zwischen zwei Pfosten (18) vertikal verstellbar befestigt wird, um eine feste Absperrung als Schutzvorrichtung am Schienenoberbau gegen das unbeabsichtigte Betreten des Gleises durch Arbeitskräfte bei Arbeiten im Bereich von Bahnanlagen bereitzustellen.

Dabei ist ein Rastbolzen (6) zur Fixierung des Pfostens (18) vorgesehen, welcher mittels nach außerhalb des Gefahrenbereiches des Gleises geführter mechanischer Verlängerung (4), bspw. in Form eines Seilzuges / Bowdenzuges (41), fernbedienbar ist. Dabei ist der Rastbolzen (6) in mindestens eine korrespondierende Bohrung (1) der Traverse (16) einrastbar / ausrastbar.

Dabei ermöglicht die Befestigungsart der Querholme des Absperrungsfeldes (19) und eines ggf. auch noch vorhandenen Höhenerweiterungsmodules (20) mittels Axialgelenkverbindungen die punktuelle, segmentweise Verstellung der horizontalen, vertikalen und diagonalen Dimensionen (transversal) der Gleissicherungseinrichtung.

Das Absperrungsfeld (19) ist hierbei in die Schlüssellochbohrungen (3) des Pfostens (18) höhenvariabel eingehängt und mit jeweils einem Rastbolzen je Seite gesichert.

Das Absperrungsfeld (19) kann auch noch mit einem Höhenerweiterungsmodul (20) ergänzt werden.

Die in Fig. 1 dargestellte Traverse (16) wird mittels einer Schraubklemmverbindung (17) mit der Gleisschiene (15) verbunden (nicht näher erläuterte festklemmbare Schienenfußbefestigung). Die Traverse (16) ist so dimensioniert, dass der Pfosten (18) wie in Fig. 2 dargestellt mit seinem unteren Ende auf das offene Ende der Traverse (16) passgenau aufgeschoben werden kann.

Am unteren Ende des Pfostens (18) ist ein Rastbolzen (6) angebracht, welcher in mindestens eine korrespondierende Bohrung (1) der Traverse (16) je nach gefordertem einzustellenden Gleisabstand (Gefahrenbereich) einrastet.

Der Rastbolzen (6) wird mittels einer geführten mechanischen Verlängerung (4), im Ausführungsbeispiel in Form eines Seilzugs / Bowdenzugs (41) mit T-Griff(411), welcher innerhalb des Pfostenprofils verläuft und nach außerhalb des Gefahrenbereichs geführt wird, fernbedient. Durch gleichzeitiges Ziehen des T-Griffs (441) und eines Bügelgriffs (5) wird der Rastbolzen (6) gelöst und der Pfosten (18) kann mittels Zug- oder Schubbewegung in die gewünschte Position gebracht werden. Nach Loslassen des T-Griffs (441) rastet der Rastbolzen (6) selbständig wieder in eine korrespondierende Bohrung (1) der Traverse (16) ein. Dies kann von einer Person, einhändig durchgeführt werden.

Das in Fig. 3 dargestellte Absperrungsfeld (19), bestehend aus zwei Teleskopquerholmen (12), zwei Kastenprofilverbindungen (10) mit Kugelaufhängungen (8), vier Axialgelenkverbindern (7) und zwei Feststellrastbolzen (9) wird horizontal zwischen zwei, in Fig. 2 dargestellte Pfosten (18) in die Schlüssellochbohrungen (3) in gewünschter Höhe eingehängt und mit den Feststellrastbolzen (9) gesichert.

Dabei kann das Absperrungsfeld (19), wie in Fig. 4 dargestellt, mit einem Höhenerweiterungsmodul (20), bestehend aus zwei Verlängerungsprofilen (11) und einem über zwei Axialgelenkverbinder (7) befestigten Teleskopquerholm (12), zusätzlich ergänzt werden, indem die beiden Verlängerungsprofile in die Kastenprofilverbindungen (10) des Absperrungsfeldes (19) eingeführt und mittels Feststellrastbolzen (9) in der unteren Stellung in Bohrung (13) bzw. der oberen Stellung in Bohrung (14) gesichert werden.

Die Fig. 5 zeigt eine Ausführungsform der Gleissicherungseinrichtung mit einem Absperrungsfeld (19) ohne Höhenerweiterungsmodul (20) in einer Ebene quer zur Gleisschiene (15).

In Fig. 6 ist dazu die Wirkhöhen-/Gefahrenbereichs-Verstellung mit einer weiteren Ausführungsform der Gleissicherungseinrichtung mit Absperrungsfeld (19) ohne Höhenerweiterungsmodul (20) gemäß Fig. 5 in einer Ebene quer zur Gleisschiene (15) gezeigt.

Die Fig. 7 zeigt eine weitere Ausführungsform der Gleissicherungseinrichtung mit Absperrungsfeld (19) und mit Höhenerweiterungsmodul (20) in einer Ebene quer zur Gleisschiene (15), wobei in Fig. 8 die Wirkhöhen-/Gefahrenbereichs-Verstellung der Gleissicherungseinrichtung mit Absperrungsfeld (19) und mit Höhenerweiterungsmodul (20) gemäß Fig. 7 in einer Ebene quer zur Gleisschiene (15) gezeigt ist.

In Fig. 9 ist ein Absperrungsfeld (19) mit seitlichen Pfosten (18) ohne Höhenerweiterungsmodul (20) längs zur Gleisschiene (15) dargestellt und in Fig. 10 wird die Wirkhöhen-/Feldlängen-Verstellung des Absperrungsfeldes (19) mit seitlichen Pfosten (18) ohne Höhenerweiterungsmodul (20) gemäß Fig. 9 längs zur Gleisschiene (15) gezeigt.

In Fig. 11 ist ein Absperrungsfeld (19) mit seitlichen Pfosten (18) mit Höhenerweiterungsmodul (20) längs zur Gleisschiene 25 dargestellt und in Fig. 12 wird die Wirkhöhen-/Feldlängen-Verstellung des Absperrungsfeldes (19) mit seitlichen Pfosten (18) mit Höhenerweiterungsmodul (20) gemäß Fig. 11 längs zur Gleisschiene (15) gezeigt.

Die Vorteile der vorliegenden technischen Lösung in Form der Gleissicherungseinrichtung bestehen in:
- der schnellen Montage und Demontage am Gleis mit handelsüblichem Werkzeug
- dem schnellen Verstellen des Gleisbereiches (Gefahrenbereich) sowie der Wirkhöhe von einer Person (einhändig) ohne Werkzeuge von außerhalb des Gefahrenbereiches
- eine Einstellung des Gleisbereiches (Gefahrenbereich) in 10 cm-Abständen von 1,95 m bis 2,55 m
wobei alle vorgenannten Einstellungen segmentweise variabel vorgenommen werden können und eine stufenlose Einstellung der Breite des Absperrungsfeldes von 2,40 m - 3,40 m möglich ist; all das ohne lose Kleinteile.

### Bezugszeichenliste

- 1 -: Bohrung (7 x) in der Traverse
- 2 -: Bohrung (6 x) im Pfosten
- 3 -: Schlüssellochbohrung (10 x) im Pfosten
- 4 -: geführte mechanische Verlängerung
- 41 -: Seil- oder Bowdenzug
- 411 -: T-Griff am freien Ende des Seil- oder Bowdenzuges
- 5 -: Bügelgriff
- 6 -: Rastbolzen
- 7 -: Axialgelenkverbinder
- 8 -: Kugelaufhängung
- 9 -: Feststellrastbolzen
- 10 -: Kastenprofilverbindung für Teleskopquerholme
- 11 -: Verlängerungsprofil
- 12 -: Teleskopquerholm
- 13 -: Bohrung
- 14 -: Bohrung
- 15 -: Gleisschiene
- 16 -: Traverse
- 17 -: Schraubklemmverbindung
- 18 -: Pfosten
- 19 -: Absperrfeld
- 20 -: Höhenerweiterungsmodul

## Patentansprüche

1. Transversal verstellbare, an Gleisen und Weichen montierbare Gleissicherungseinrichtung in Form einer festen Absperrung als Schutzvorrichtung am Oberbau gegen das unbeabsichtigte Betreten des Gleises durch Arbeitskräfte bei Arbeiten im Bereich von Bahnanlagen umfassend mindestens zwei Pfosten (18), sowie mindestens zwei Traversen (16) mit jeweils mindestens einer Bohrung (1), wobei die Traversen (16) als horizontale Ausleger rechtwinklig an einer Gleisschiene (15) befestigbar sind und die Pfosten (18) vertikal aufnehmen, in dem der jeweilige Pfosten (18) mit seinem unteren Ende auf das offene Ende der jeweiligen Traverse (16) passgenau aufgeschoben werden kann, wobei die Pfosten (18) horizontal verstellbar sind und wobei mindestens ein Absperrungsfeld (19) vorgesehen ist, welches zwischen zwei Pfosten (18) vertikal verstellbar befestigt ist, um eine feste Absperrung als Schutzvorrichtung am Schienenoberbau gegen das unbeabsichtigte Betreten des Gleises durch Arbeitskräfte bei Arbeiten im Bereich von Bahnanlagen bereitzustellen, wobei jeweils an dem Pfosten (18) im Bereich seines, der Traverse (16) zugewandten unteren Endes ein Rastbolzen (6) zur Fixierung des Pfostens (18) durch Einrasten in der Bohrung (1) der Traverse (16) vorgesehen ist, welcher mittels nach außerhalb des Gefahrenbereiches des Gleises geführter mechanischer Verlängerung (4) fernbedienbar ist, wobei die Traverse (16) jeweils so dimensioniert ist, dass der jeweilige Pfosten (18) mit seinem unteren Ende auf das offene Ende der Traverse (16) passgenau aufgeschoben werden kann, **dadurch gekennzeichnet, dass**
• der am unteren Ende des Pfostens (18) angebrachte Rastbolzen (6) in mindestens eine korrespondierende Bohrung (1) der Traverse (16) je nach gefordertem einzustellenden Gleisabstand einrasten kann und
• die geführte mechanische Verlängerung (4) zum Teil durch das Innere des Pfostens (18) führt und ein Seil- oder Bowdenzug (41) ist, welcher mit seinem ersten freien Ende mit dem Rastbolzen (6) und mit seinem zweiten freien Ende mit einem T-Griff (411) verbunden ist.

2. Gleissicherungseinrichtung gemäß Anspruch 1, **dadurch gekennzeichnet, dass** die Befestigungsart der Querholme des Absperrungsfeldes (19) und / oder eines Höhenerweiterungsmodules (20) mittels Axialgelenkverbindungen, die punktuelle, segmentweise Verstellung der horizontalen, vertikalen und diagonalen Dimensionen der Gleissicherungseinrichtung transversal ermöglicht.

3. Gleissicherungseinrichtung gemäß Anspruch 1 oder 2, **dadurch gekennzeichnet, dass** das Absperrungsfeld (19) in die Schlüssellochbohrungen (3) des Pfostens (18) höhenvariabel eingehängt und mit jeweils einem Rastbolzen je Seite gesichert wird.

4. Gleissicherungseinrichtung gemäß Anspruch 1, 2 oder 3, **dadurch gekennzeichnet, dass** das Absperrungsfeld (19) mit einem Höhenerweiterungsmodul (20) ergänzt werden kann.

## Claims

1. Transversely adjustable track safety device, which can be mounted on tracks and points, in the form of a fixed barrier as a protective device on the superstructure against unintentional access to the track by workers when working in the vicinity of railway installations, comprising at least two posts (18) and at least two cross-members (16), each with at least one bore (1), which can be fastened at right angles to a track rail (15) as horizontal brackets and accommodate the posts (18) vertically, in which the respective post (18) can be pushed with its lower end onto the open end of the respective cross-member (16) with a precise fit, wherein the posts (18) are horizontally adjustable and wherein at least one barrier panel (19) is provided, which is vertically adjustably fastened between two posts (18) in order to provide a fixed barrier as a protective device on the rail superstructure against unintentional access to the track by workers when working in the area of railway installations, wherein a locking bolt (6) for fixing the post (18) by engaging in the bore (1) of the cross-member (16) is provided on the post (18) in the region of its lower end facing the cross-member (16) in each case, which can be remotely operated by means of a mechanical extension (4) guided outside the danger zone of the track, the cross-member (16) being dimensioned in each case such that the respective post (18) can be pushed with its lower end onto the open end of the cross-member (16) with a precise fit, **characterised in that**
• the locking bolt (6) attached to the lower end of the post (18) can engage in at least one corresponding hole (1) in the cross-member (16) depending on the required track spacing to be set
and
• the guided mechanical extension (4) leads partly through the interior of the post (18) and is a cable or Bowden cable (41), which is connected with its first free end to the locking bolt (6) and with its second free end to a T-handle (411).

2. Track safety device according to claim 1, **characterised in that** the type of fastening of the crossbars of the barrier panel (19) and/or of a height extension module (20) by means of axial joint connections enables the horizontal, vertical and diagonal dimensions of the track safety device to be adjusted transversely in segments at specific points.

3. Track safety device according to claim 1 or 2, **characterised in that** the blocking panel (19) is suspended in the keyhole bores (3) of the post (18) in a height-variable manner and is secured with one locking bolt on each side.

4. Track safety device according to claim 1, 2 or 3, **characterised in that** the barrier panel (19) can be supplemented with a height extension module (20).

## Revendications

1. Dispositif de sécurité de voie réglable transversalement, pouvant être monté sur des voies ferrées et des aiguillages, sous la forme d'une barrière fixe servant de dispositif de protection sur la superstructure contre le piétinement involontaire de la voie par des travailleurs lors de travaux dans la zone d'installations ferroviaires, comprenant au moins deux poteaux (18) ainsi qu'au moins deux traverses (16) avec respectivement au moins un perçage (1) pouvant être fixées à angle droit sur un rail de voie (15) en tant que bras horizontaux et recevant les poteaux (18) verticalement, dans lequel le montant respectif (18) peut être enfilé avec précision par son extrémité inférieure sur l'extrémité ouverte de la traverse respective (16), les montants (18) étant réglables horizontalement et au moins un champ de blocage (19) étant prévu, qui est fixé entre deux montants (18) de manière à être réglable verticalement, afin de mettre à disposition un blocage fixe en tant que dispositif de protection sur la superstructure du rail contre le piétinement involontaire de la voie par des travailleurs lors de travaux dans la zone d'installations ferroviaires, un boulon d'arrêt (6) étant respectivement prévu sur le poteau (18) dans la zone de son extrémité inférieure tournée vers la traverse (16) pour la fixation du poteau (18) par encliquetage dans le perçage (1) de la traverse (16), qui peut être télécommandé au moyen d'un prolongement mécanique (4) guidé vers l'extérieur de la zone de danger de la voie, la traverse (16) étant respectivement dimensionnée de telle sorte que le poteau respectif (18) puisse être enfilé avec précision par son extrémité inférieure sur l'extrémité ouverte de la traverse (16), **caractérisé en ce que**
• le boulon d'arrêt (6) monté à l'extrémité inférieure du montant (18) peut s'enclencher dans au moins un trou correspondant (1) de la traverse (16) en fonction de la distance de voie à régler
et
• la rallonge mécanique guidée (4) passe en partie à l'intérieur du poteau (18) et est un câble ou un câble Bowden (41) qui est relié par sa première extrémité libre au boulon d'arrêt (6) et par sa deuxième extrémité libre à une poignée en T (411).

2. Dispositif de sécurité de voie ferrée selon la revendication 1, **caractérisé en ce que** le mode de fixation des barres transversales du panneau d'obturation (19) et/ou d'un module d'extension en hauteur (20) au moyen de liaisons articulées axiales, permet le réglage ponctuel, segment par segment, des dimensions horizontales, verticales et diagonales du dispositif de sécurité de voie ferrée de manière transversale.

3. Dispositif de sécurité de voie ferrée selon la revendication 1 ou 2, **caractérisé en ce que** le panneau d'obturation (19) est accroché dans les trous de serrure (3) du poteau (18) de manière variable en hauteur et est bloqué avec respectivement un boulon d'arrêt de chaque côté.

4. Dispositif de sécurité de voie ferrée selon la revendication 1, 2 ou 3, **caractérisé en ce que** le champ d'arrêt (19) peut être complété par un module d'extension en hauteur (20).
